# EUROPÄISCHE PATENTSCHRIFT

(11) **EP 0 838 586 B1**
(45) Veröffentlichungstag und Bekanntmachung des Hinweises auf die Patenterteilung: **04.04.2001**
(21) Anmeldenummer: 97117203.6
(22) Anmeldetag: 04.10.1997
(51) Int. Cl.: F02F 1/42

(54) **Zylinderkopf für eine Mehrzylinder-Brennkraftmaschine**
Cylinder head for a multi-cylinder internal combustion engine
Culasse pour un machine à combustion interne à plusieurs cylindres

(30) Priorität: 26.10.1996 DE 19644530
(43) Veröffentlichungstag der Anmeldung: 29.04.1998
(73) Patentinhaber: DaimlerChrysler AG, 70567 Stuttgart (DE)
(72) Erfinder: Sigle, Bernd, 71384 Weinstadt (DE); Spengel, Christoph, 72663 Grossbettlingen (DE)

(56) Entgegenhaltungen:
- DE-U- 8 621 654
- US-A- 2 788 776
- US-A- 5 094 193
- US-A- 5 150 675

## Beschreibung

Die Erfindung betrifft einen Zylinderkopf für eine Mehrzylinder-Brennkraftmaschine entsprechend dem Oberbegriff des Anspruchs 1.

Moderne Brennkraftmaschinen, insbesondere hochaufgeladene Diesel-Brennkraftmaschinen mit Direkteinspritzung, arbeiten mit hohen Verbrennungsspitzendrücken, die an die Steifigkeit des Zylinderkopfes besondere Anforderungen stellen. Bei unzureichender Steifigkeit können hohe Schwingungsamplituden im zentralen Brennraumbereich auftreten, die zu Rißbildung im Zylinderkopfboden und/oder an anderen Stellen führen können. Außerdem können Verformungen der Ventilführungen und der Ventilsitze auftreten, die Ventilbrüche oder zumindest Ventilundichtigkeiten mit anschließender thermischer Überbelastung der Ventile, der Ventilsitzringe und der Ventilführungen zur Folge haben können. Auch ist es schwierig, eine zuverlässige Abdichtung zum Zylinderkurbelgehäuse zu erreichen, da aus Platzgründen meist nur vier Zylinderkopfschrauben pro Zylinder vorgesehen werden können.

Bei Zylinderköpfen der gattungsgemäßen Art (siehe z.B. DE-A 35 13 126) weist das Gußstück einen von seitlichen Außenwänden, dem Zylinderkopfboden und der Zylinderkopfdecke begrenzten Kühlwasserraum auf, der von den Einlaß- und Auslaßkanälen und von Schächten durchsetzt ist, die Zündkerzen oder Einspritzdüsen aufnehmen. Zur Steigerung der Steifigkeit der brennraumseitigen Abschnitte des Zylinderkopfbodens sind bei dem Zylinderkopf gemäß der DE-A 35 13 126 innerhalb des Kühlwasserraumes zwischen den Brennraumabschnitten des Zylinderkopfbodens zwischen diesem und der Zylinderkopfdecke Stützwände vorgesehen, die mit eingeformten Stützsäulen für Bohrungen zur Aufnahme von Zylinderkopfschrauben versehen sind. Zusätzlich ist zwischen dem Zylinderkopfboden und der Zylinderkopfdecke eine sich über die Länge des Zylinderkopfes erstreckende Längsrippe vorgesehen, die mit den Stützwänden und mit den Schächten für die Zündkerzen oder Einspritzdüsen verbunden ist. Damit wird zwar bereits eine beträchtliche Erhöhung der Steifigkeit des Zylinderkopfes erreicht, die sich jedoch insbesondere bei sehr hohen Verbrennungsspitzendrücken als nicht ausreichend erwiesen hat.

Der Erfindung liegt die Aufgabe zugrunde, einen gattungsgemäßen Zylinderkopf mit nochmals gesteigerter Steifigkeit zu schaffen.

Diese Aufgabe wird erfindungsgemäß durch die im Kennzeichen des Anspruchs 1 angegebenen Merkmale gelöst.

Bei dem erfindungsgemäßen Zylinderkopf wird durch die senkrechten, an die Schraubenpfeifen angeformten Längs- und Querwände, die sich um jeden Brennraumbereich herum erstrecken, eine hohe Steifigkeit des Zylinderkopfbodens erreicht, die nun dadurch weiter gesteigert wird, daß der Boden am Umfang jedes Brennraumbereiches zumindest über die senkrechten Querwände zwischen benachbarten Schraubenpfeifen direkt an der Decke abgestützt wird. Vorzugsweise erfolgt auch eine Abstützung über die von den Einlaß- und Auslaßkanälen durchsetzten Längswände durch Stege, die sich von deren Oberkanten bis zur Decke erstrecken. Bei einem Vierventil-Zylinderkopf erstrecken sich dabei an der Oberkante der betreffenden Längswände Stege von Stellen, die jeweils zwischen den beiden Auslaßkanälen und den beiden Einlaßkanälen jedes Zylinders liegen, bis zur Decke. Bei einer Diesel-Brennkraftmaschine sind in den Stegen zwischen den Einlaßkanälen Bohrungen zur Aufnahme von Glühkerzen vorgesehene

Ein Ausführungsbeispiel der Erfindung wird im folgenden unter Bezugnahme auf die Zeichnungen beschrieben.

Es zeigt:
- Fig. 1: eine Draufsicht eines Vierventil-Zylinderkopfes für eine Vierzylinder-Diesel-Brennkraftmaschine mit Direkteinspritzung,
- Fig. 2: einen Schnitt entlang Linie A-A in Fig. 1,
- Fig. 3: einen Schnitt entlang Linie B-B in Fig. 1,
- Fig. 4: einen Schnitt entlag Linie C-C in Fig. 1,
- Fig. 5: einen Schnitt entlang Linie D-D in Fig. 1, und
- Fig. 6: einen Schnitt entlang Linie E-E in Fig. 5.

Der in den Zeichnungen dargestellte Zylinderkopf besteht aus einem Gußstück mit einem Boden 1, einer massiven Decke 2 und seitlichen Außenwänden 3 und 4, die zusammen einen Wasserraum 5 begrenzen. Die Unterseite des Bodens 1 weist für jeden Zylinder einen Brennraum 6 (Fig. 6) auf, in den zwei Einlaßkanäle 7 münden und von dem zwei Auslaßkanäle 8 ausgehen, die sich durch den Kühlwasserraum 5 hindurch zur Außenwand 3 bzw. 4 erstrekken. Außerdem ist für jeden Brennraum zentral ein senkrechter Schacht 9 zur Aufnahme einer Einspritzdüse vorgesehen, der sich vom Boden 1 zur Decke 2 und darüber hinaus durch den angrenzenden Steuerraum 10 erstreckt. Zur Aufnahme der Zylinderkopfschrauben sind um jeden Brennraum 6 herum vier senkrechte Schraubenpfeifen 11 vorgesehen, die sich vom Boden 1 bis zur Decke 2 erstrecken. Mit 12 sind die Ventilführungen für die nicht gezeigten Einlaß- und Auslaßventile bezeichnet.

Um eine hohe Steifigkeit des Zylinderkopfbodens 1 insbesondere entlang dem Umfang jedes Brennraumes 6 zu erreichen, sind benachbarte Schraubenpfeifen 11 zwischen benachbarten Brennräumen miteinander durch angeformte senkrechte Querwände 13 und benachbarte Schraubenpfeifen 11 auf den Seiten der seitlichen Außenwände 3,4 miteinander durch angeformte senkrechte Längswände 14 bzw. 15 verbunden. Dabei sind die Querwände 13, wie aus Fig. 4 ersichtlich, direkt einerseits mit dem Boden 1 und andererseits mit der Decke 2 verbunden und, wie in Fig. 6 gezeigt, in der Mitte verdickt, so daß sie in den Umfangsbereich der benachbarten Brennräume 6 hineinragen. Die Einlaßkanäle 7 erstrecken sich durch die Längswand 14 und ihre Wände sind an diese Längswand angeformt (Fig.3). In gleicher Weise erstrecken sich die Auslaßkanäle 8 durch die Längswand 15 (Fig. 2). Die Wände der Einlaß- und Auslaßkanäle sind auch an den Schacht 9 angeformt. Die Längswände 14 und 15 sind an ihren an die Schraubenpfeifen 11 angeformten Enden bis zur Decke 2 und damit bis nahe an die Einleitungsstellen der Schraubenkräfte hochgezogen und mit dieser verbunden, so daß die Schraubenkräfte weitgehend gleichmäßig über den Umfang jedes Brennraumes 6 wirksam sind. Die Längswände 14,15 sind, wie aus Fig. 5 und 6 ersichtlich, in ihren unteren, dem Boden 1 benachbarten Bereichen verdickt, so daß sie ebenfalls in den Umfangsbereich des Brennraumes 6 hineinragen. Zusätzlich sind die Längswände 14, 15 in der Mitte über Stege 16 bzw. 17 an der Decke 2 abgestützt. Bei dem dargestellten Vierventil-Zylinderkopf liegen die Stege 16 und 17 also, wie in Fig. 2 und 3 gezeigt, zwischen den beiden Einlaß- bzw. Auslaßkanälen. Durch die Querwände 13 und die Längswände 14,15 bzw. die Stege 16,17 erfolgt über einen Großteil des Umfanges jedes Brennraumes 6 eine Abstützung des Zylinderkopfbodens 1 an der massiven Zylinderkopfdecke 2.

In den Querwänden 13 sind Öffnungen 18 zur Führung von Kühlwasser vorgesehen. Weitere Öffnungen bzw. Hohlräume für Kühlwasser sind mit 19 bezeichnet. Der von der Längswand 14 ausgehende Steg 16 enthält eine Längsbohrung 20 zur Aufnahme einer Glühkerze.

## Patentansprüche

1. Zylinderkopf einer Mehrzylinder-Brennkraftmaschine, bestehend aus einem Gußstück mit einem von seitlichen Außenwänden (3,4), einem Boden (1) und einer Decke (2) begrenzten Kühlwasserraum (5), durch den sich die Einlaß- und Auslaßkanäle (7 bzw. 8) sowie mit dem Boden und der Decke verbundene senkrechte Pfeifen (11) zur Aufnahme der Zylinderkopfschrauben und senkrechte Schächte (9) zur Aufnahme von Zündkerzen oder Einspritzdüsen erstrecken, dadurch gekennzeichnet, daß im Kühlwasserraum (5) am Umfang jedes einem Zylinder zugeordneten Brennraumes (6) zwischen benachbarten Schraubenpfeifen an diese angeformte senkrechte, in Quer- und Längsrichtung des Zylinderkopfes verlaufenden Wände (13 bzw. 14,15) vorgesehen sind, von denen sich zumindest die Querwände (13) bis zur Decke (2) erstrecken, und daß sich die Einlaß- und Auslaßkanäle (7 bzw. 8) durch die Längswände (14,15) erstrecken und ihre Wände an diese angeformt sind.

2. Zylinderkopf nach Anspruch 1, dadurch gekennzeichnet, daß sich die Längswände (14,15) an ihren an die Schraubenpfeifen (11) angeformten Enden bis zur Decke (2) erstrecken.

3. Zylinderkopf nach Anspruch 2, dadurch gekennzeichnet, daß von der Mitte der Oberkante der Längswände (14,15) Stege (16,17) ausgehen, die sich bis zur Decke (2) erstrecken.

4. Zylinderkopf nach Anspruch 3, dadurch gekennzeichnet, daß sich bei einem Vierventil-Zylinderkopf die Stege (16,17) von Stellen, die zwischen den beiden Einlaß- und Auslaßkanälen (7,8) jedes Brennraumes (6) liegen, bis zur Decke (2) erstrekken.

5. Zylinderkopf nach Anspruch 4, dadurch gekennzeichnet, daß in den Stegen (16), die sich von einer Stelle zwischen den Einlaßkanälen (7) zur Decke (2) erstrecken, Bohrungen (20) zur Aufnahme von Glühkerzen vorgesehen sind.

## Claims

1. Cylinder head of a multi-cylinder internal combustion engine consisting of a casting with a coolant water chamber (5) bounded by lateral external walls (3, 4), a base (1) and a cover (2), through which inlet and outlet passages (7 or 8) and vertical pillars (11) for receiving cylinder head screws and vertical ducts (9) for housing ignition plugs or injection nozzles, joined to the base and cover, extend, characterised in that, disposed in the coolant water chamber (5) at the periphery of each combustion chamber (6) co-operating with a cylinder between adjacent screw pillars and formed thereon are vertical walls (13 and 14, 15) running in the transverse and longitudinal direction of the cylinder head, of which at least the transverse walls (13) extend as far as the cover (2), and in that the inlet and outlet passages (7 and 8) extend through the longitudinal walls (14, 15) and their walls are formed therein.

2. Cylinder head as claimed in claim 1, characterised in that, at their ends cast integrally with the screw pillars (11), the longitudinal walls (14, 15) extend as far as the cover (2).

3. Cylinder head as claimed in claim 2, characterised in that lands (16, 17) run from the centre of the top edge of the longitudinal walls (14, 15) and extend as far as the cover (2).

4. Cylinder head as claimed in claim 3, characterised in that in a four-valve cylinder head, the lands (16, 17) extend from points lying between the two inlet and outlet passages (7, 8) of each combustion chamber (6) as far as the cover (2).

5. Cylinder head as claimed in claim 4, characterised in that bores (20) for receiving ignition plugs are provided in the lands (16) extending from a point between the inlet passages (7) to the cover (2).

## Revendications

1. Culasse d'un moteur . à combustion interne multicylindres, constituée d'une pièce moulée ayant une enceinte d'eau de refroidissement (5) délimitée par des parois extérieures latérales (3, 4), un fond (1) et un plafond (2), enceinte à travers laquelle s'étendent des canaux d'admission et d'échappement (7 ou 8) ainsi que des colonnes creuses (11) verticales, reliées au fond et au plafond, pour recevoir les vis de culasse, et des puits (9) verticaux, pour recevoir des bougies d'allumage ou des injecteurs, caractérisée en ce que dans l'enceinte d'eau de refroidissement (5), à la périphérie de chaque chambre de combustion (6) associée à un cylindre, entre des colonnes creuses pour vis voisines, sont prévues des parois (13 ou 14, 15) verticales, formées d'un seul tenant sur celles-ci, s'étendant dans la direction transversale et longitudinale de la culasse, parois dont au moins les parois transversales (13) s'étendent jusqu'au plafond (2), et en ce que les canaux d'admission et d'échappement (7 ou 8) s'étendent à travers les parois longitudinales (14, 15) et leurs parois sont formées d'un seul tenant sur celles-ci.

2. Culasse selon la revendication 1, caractérisée en ce que les parois longitudinales (14, 15) s'étendent jusqu'au plafond (2), à leurs extrémités formées d'un seul tenant sur les colonnes creuses pour vis (11).

3. Culasse selon la revendication 2, caractérisée en ce que du centre de l'arête supérieure des parois longitudinales (14, 15) partent des nervures (16, 17) qui s'étendent jusqu'au plafond (2).

4. Culasse selon la revendication 3, caractérisée en ce que, dans le cas d'une culasse à quatre soupapes, les nervures (16, 17) s'étendent jusqu'au plafond (2), depuis des emplacements situés entre les deux canaux d'admission et d'échappement (7, 8) de chaque chambre de combustion (6) .

5. Culasse selon la revendication 4, caractérisée en ce que des perçages (20), devant recevoir des bougies de préchauffage, sont prévus dans les nervures (16) qui s'étendent jusqu'au plafond (2), depuis un point situé entre les canaux d'admission (7).
